# EUROPÄISCHE PATENTSCHRIFT

(11) **EP 3 848 302 B1**
(45) Veröffentlichungstag und Bekanntmachung des Hinweises auf die Patenterteilung: **06.03.2024**
(21) Anmeldenummer: 21150494.9
(22) Anmeldetag: 07.01.2021
(51) Int. Cl.: B65D 81/05, B65D 81/127

(54) **VERPACKUNGSTEIL ZUR SICHERUNG EINES ZU VERPACKENDEN GEGENSTANDES IN EINER UMVERPACKUNG**
PACKAGING ELEMENT FOR SECURING AN OBJECT TO BE PACKAGED IN AN OUTER PACKAGING
ÉLEMENT D'EMBALLAGE DE FIXATION UN OBJECT À EMBALLER DANS UN SUREMBALLAGE

(30) Priorität: 13.01.2020 DE 102020100515
(43) Veröffentlichungstag der Anmeldung: 14.07.2021
(73) Patentinhaber: Buhl-PaperForm GmbH, 57299 Burbach (DE)
(72) Erfinder: Buhl, Christoph, 57290 Neunkirchen (DE)
(74) Vertreter: Klüppel, Walter

(56) Entgegenhaltungen:
- EP-A1- 1 138 611
- EP-A1- 1 985 553
- EP-A1- 3 141 495
- EP-B1- 1 138 611
- DE-A1-102012 102 432
- US-A1- 2010 253 114

## Beschreibung

Die Erfindung betrifft ein Verpackungsteil zur Sicherung eines zu verpackenden Gegenstandes in einer Umverpackung bzw. ein Innenverpackungsteil.

Solche Innenverpackungsteile werden größtenteils als Formteile aus sogenanntem Faserguss hergestellt und sind in der Regel an die Kontur des in der Umverpackung zu sichernden Gegenstandes individuell angepasst. Als Faserguss-Formteile werden Formteile bezeichnet, die zumindest überwiegend aus Papierfasern, insbesondere aus Altpapierfasern geformt werden. Sie dienen dazu den zu verpackenden Gegenstand in der Umverpackung festzulegen und diesen gegen Stoßeinwirkung zu schützen. Solche Formteile können sowohl in Bezug auf die Geometrie als auch in Bezug auf die Fasereigenschaften auf die Bedarfsanforderungen des zu sichernden Gegenstandes ausgelegt werden und sind deswegen insbesondere als technische Verpackung geeignet.

Ein als Kantenschutz für einen plattenförmigen oder rahmenförmigen Gegenstand ausgebildetes Innenverpackungsteil ist beispielsweise aus der US D 793,862 S bekannt.

Aus der CH 383260 ist ein zweiteiliger Verpackungskörper aus aufgeschäumtem Kunststoff bekannt, der längs- und/oder quergeteilt ist und mit wenigstens einem Hohlraum versehen ist, der im Wesentlichen der Kontur des jeweils zu verpackenden Gutes angepasst ist. Der aus dieser Druckschrift bekannte Verpackungskörper zeichnet sich insbesondere dadurch aus, dass zur Erhöhung der Federungseigenschaften und Nachgiebigkeit des Verpackungskörpers an diesem durch Aussparungen und/oder Durchbrüche gebildete, rippenförmige Auflagen vorgesehen sind.

Aus der DE 101 24 470 A1 sind ein Verfahren und eine Vorrichtung zur Polsterung eines Gegenstandes bzw. zum Schutz eines Gegenstandes während des Transports bekannt. Die Verpackungsvorrichtung umfasst einen geformten Körper mit einer ersten Elastizität. Der geformte Körper hat eine Anzahl von Vertiefungen, die auf einer ersten Seite des geformten Körpers angeordnet sind. Eine Einlage mit einer Elastizität, die größer ist als die Elastizität des geformten Körpers ist in zumindest einer der Vertiefungen eingebracht. Die Einlage besteht vorzugsweise aus einem Schaumpolymer.

Aus der US 8,887,916 B2 ist ein Innenverpackungsteil zum Schutz einer Anordnung von Glasflaschen in einer Umverpackung bekannt. Dieses Innenverpackungsteil ist ebenfalls individuell auf die Anzahl, Größe und Anordnung der zu transportierenden Flaschen angepasst.

Aus der EP 3 141 495 A1 ist ein Verpackungsteil nach dem Oberbegriff des Anspruchs 1 bekannt. Weiterer Stand der Technik ist aus dem Dokument EP 1 138 611 A1 bekannt.

Der Erfindung liegt die Aufgabe zugrunde, ein Verpackungsteil bzw. eine Innenverpackung zur Sicherung und zum Schutz eines zu transportierenden Gegenstandes bereitzustellen, das als universell einsetzbare Schutzverpackung einsetzbar ist. Das Verpackungsteil soll insbesondere die u.U. auf den zu transportierenden Gegenstand einwirkende Stoßbelastungen abfedern.

Die der Erfindung zugrundeliegende Aufgabe wird gelöst mit den Merkmalen des Anspruchs 1. Weitere vorteilhafte Ausgestaltungen des Verpackungsteils gemäß der Erfindung ergeben sich aus den Unteransprüchen.

Nach einem Gesichtspunkt der Erfindung ist ein Verpackungsteil zur Sicherung eines zu verpackenden Gegenstandes in einer Umverpackung vorgesehen, welches wenigstens einen als Entkopplungselement wirkenden Stützkörper aufweist, der als Hohlkörper ausgebildet ist und der aus einer Lagersohle bzw. ebenen Lagerfläche hervorsteht. Der Stützkörper weist im Bereich der Lagersohle eine Basis mit verhältnismäßig großem Basisquerschnitt auf und verjüngt sich in der von der Lagersohle abgekehrten Richtung, d.h. in einer distalen Richtung. Der Stützkörper weist weiterhin in seiner Mantelfläche wenigstens eine Schwächungslinie oder Sollbruchlinie oder Knickkante auf, die den Stützkörper in einen oberen Teil und in einen unteren Teil unterteilt, wobei der obere Teil des Stützkörpers entlang der Schwächungslinie unter Belastung vorzugsweise vollständig in den unteren Teil eindrückbar ist. Die Schwächungslinie kann in der Mantelfläche des Stützkörpers zumindest teilweise umlaufend ausgebildet sein. Alternativ können in der Mantelfläche des Stützkörpers mehrere Schwächungslinien oder Knickkanten ausgebildet sein, die bei Belastung ein gezieltes Eindrücken des Stützkörpers ermöglichen. Obwohl im Zusammenhang dieser Beschreibung überwiegend der Begriff "Schwächungslinie" verwendet wird, ist hierunter im Sinne der Erfindung auch eine Sollbruchlinie, soll Knicklinie oder Knickkante zu verstehen.

Das Verpackungsteil ist vorzugsweise so ausgebildet, dass sich dieses unter Belastung im Wesentlichen irreversibel verformt, und zwar derart, dass der entsprechend unter Belastung eingedrückte Stützkörper auch eine Stabilisierung des zu transportierenden Gegenstandes quer zur Belastungsrichtung bewirkt. Als unterer Teil des Stützkörpers wird im Folgenden derjenige Teil des Stützkörpers bezeichnet, der die Basis bildet. Als oberer Teil des Stützkörpers wird im Folgenden derjenige Teil des Stützkörpers bezeichnet, der die verjüngte Spitze bildet.

Der Begriff "Schrägfläche" steht als Synonym für "schräge Mantelfläche", insbesondere bei einem Polyeder. Der Begriff "Polyeder" steht als Synonym für "polyederförmiger Stützkörper".

Die verjüngte Spitze des Stützkörpers kann grundsätzlich abgeflacht sein. Alternativ kann die verjüngte Spitze des Stützkörpers dachartig oder firstartig ausgebildet sein. Die Schwächungslinie in der Mantelfläche des Stützkörpers kann sich etwa parallel zur Lagersohle erstrecken. Im Rahmen der Erfindung kann allerdings auch vorgesehen sein, dass wenigstens eine Schwächungslinie sich in einem Winkel oder bogenförmig zur Lagersohle erstreckt.

Bei der bevorzugten Variante des Verpackungsteils gemäß der Erfindung ist vorgesehen, dass das Hohlkörpervolumen des unteren Teils des Stützkörpers vorzugsweise so bemessen ist, dass der untere Teil des Stützkörpers das Volumen des oberen Teils des Stützkörpers zumindest teilweise, vorzugsweise vollständig aufnehmen kann. Wenn der untere Teil des Stützkörpers das Material des oberen Teils des Stützkörpers bei Belastung zumindest teilweise aufnimmt, wird dadurch eine Stabilisierung des unteren, nicht eingedrückten Teils des Stützkörpers bewirkt.

Das Verpackungsteil gemäß der Erfindung kann im Wesentlichen einen einzigen Stützkörper und eine Lagersohle umfassen, die entweder vollflächig oder als umlaufender, flanschartiger Kragen des Stützkörpers ausgebildet sein kann. Eine Vielzahl so ausgebildeter Verpackungsteile kann beispielsweise in einer Umverpackung an bestimmten hierfür vorgesehenen Stellen platziert werden, beispielsweise in den Ecken eines Kartons. Ein größerer Gegenstand kann dann beispielsweise mit mehreren einzelnen Verpackungsteilen gezielt gelagert werden.

Bei einer bevorzugten Variante des erfindungsgemäßen Verpackungsteils ist jedoch vorgesehen, dass dieses als mattenförmige Einlage für eine Umverpackung oder als Polstermatte oder Polsterbahn ausgebildet ist, mit der der zu lagernde Gegenstand umwickelt werden kann. Eine solche Einlage, Polstermatte oder Polsterbahn kann beispielsweise in vorkonfektionierten Größen bereitgestellt werden. Diese ist idealerweise stapelbar ausgebildet.

Um die Stapelbarkeit der Einlage zu gewährleisten, sind zweckmäßigerweise die Stützkörper so aus der Lagerfläche bzw. Lagersohle der Einlage herausgebildet, dass die Stützkörper jeweils im Bereich ihrer Basis, d. h. an der Lagersohle nach unten bzw. entgegen zur ausgeformten Richtung geöffnet sind.

Der wenigstens eine Stützkörper kann eine Geometrie aufweisen, die ausgewählt ist aus einer Gruppe von Geometrien umfassend domförmige, höckerförmige, kuppelförmige, kugelförmige, kegelstumpfförmige, pyramidenförmige, pyramidenstumpfförmige, prismenförmige oder andere polyederförmige Geometrien. Andere runde oder ovale Geometrie sind im Rahmen der Erfindung sinnvoll.

Bei einer besonders bevorzugten Variante des Verpackungsteils gemäß der Erfindung ist vorgesehen, dass der wenigstens eine Stützkörper eine polyederförmige Geometrie mit in Bezug auf die Lagersohle schräg verlaufenden Flächen aufweist.

Die Schwächungslinie des wenigstens einen Stützkörpers kann beispielsweise in einem Absatz der Mantelfläche des wenigstens einen Stützkörpers oder durch einen Absatz in der Mantelfläche des wenigstens einen Stützkörpers ausgebildet sein. Die Schwächungslinie kann in Form einer Sollbruchlinie oder einer Sollknicklinie ausgebildet sein.

Erfindungsgemäß ist wenigstens eine Mantelfläche des wenigstens einen Stützkörpers wenigstens teilweise durchbrochen. Wenn der Stützkörper eine polyederförmige Geometrie aufweist, kann beispielsweise eine Schrägfläche des Stützkörpers fensterartig durchbrochen sein. Wenn der Stützkörper domförmig oder kuppelförmig ausgebildet ist, d. h. eine im Wesentlichen runde, rotationssymmetrische Geometrie aufweist, kann wenigstens ein Durchbruch in einem schrägen Anschnitt der Mantelfläche des Stützkörpers ausgebildet sein.

Die Durchbrechung erstreckt sich in einer in Bezug auf die Lagersohle schräg verlaufenden Ebene. Wenn der wenigstens eine Stützkörper polyederförmig ausgebildet ist, ist es vorteilhaft, wenn die durchbrochen Schrägfläche des wenigstens einen Stützkörpers in Bezug auf die Lagersohle steiler verläuft bzw. einen größeren Winkel aufweist als die übrigen Stützflächen. Dadurch wird das Eindrücken einer der durchbrochenen Schrägfläche gegenüberliegenden geschlossenen Schrägfläche erleichtert. Durch das Eindrücken des wenigstens einen Stützkörpers, insbesondere durch eine schräg auf diesen einwirkende Kraft, wird das Material des wenigstens einen Stützkörpers, insbesondere oberhalb der Schwächungslinie in den darunter liegenden Hohlraum hineingedrückt, wo es sich wellenförmig einfaltet, bzw. in Falten legt. Der so eingedrückte Stützkörper bildet einen Puffer gegen seitlich einwirkende Kräfte.

Wenn der wenigstens eine Stützkörper eine polyederförmige Geometrie aufweist, ist es vorteilhaft, wenn eine der Schrägflächen des Polyeders in einem Winkelbereich zwischen 40° und 80° gegenüber der Ebene der Lagersohle geneigt ist.

Bevorzugt ist das Formteil aus Pappmaché, Karton, Faserguss, Blech, Kunststoff, z. B. Polymerschaum, oder Kombinationen dieser Materialien gebildet.

Die Schrägflächen des wenigstens einen Stützkörpers können jeweils eine unterschiedliche Neigung in Bezug auf die Ebene der Lagersohle aufweisen.

Erfindungsgemäß kann vorgesehen sein, dass eine Vielzahl von zu einer mattenförmigen Einlage angeordneten Stützkörpern mit jeweils wenigstens einer durchbrochenen Schrägfläche und/oder mit Schrägflächen unterschiedlicher Neigung abwechselnd jeweils um beispielsweise 180° um eine in Bezug auf die Lagersohle senkrechte Achse zueinander verdreht angeordnet sind. Die Stützkörper könnten insbesondere auch eine gleiche Richtung oder rotativ, d.h. in einer beliebigen Winkelstellung an der Lagersohle zueinander gedreht ausgerichtet sein. Zweckmäßigerweise sind die Stützkörper so zueinander angeordnet, dass die durchbrochenen Schrägflächen benachbarter Stützkörper reihenweise oder spaltenweise in entgegengesetzter Richtung ausgerichtet sind.

Bei einer Variante des Verpackungsteils gemäß der Erfindung ist vorgesehen, dass die mattenförmige Einlage einen umlaufenden Rand aufweist, der durch Stützkörper gebildet wird, deren Nachgiebigkeit bei Belastung geringer ist als die Nachgiebigkeit der übrigen Stützkörper. Dadurch kann erreicht werden, dass sich ein auf der Einlage zu lagernder Gegenstand bei Belastung so setzt, dass dieser durch den umlaufenden Rand der Einlage gegen seitlich einwirkende Kräfte und gegen Verrutschen gesichert ist.

Innerhalb des durch den umlaufenden Rand gebildeten Rahmens können beispielsweise die Stützkörper in sich diagonal erstreckenden Reihen angeordnet sein.

Die Erfindung wird nachstehend anhand mehrerer in den Zeichnungen dargestellte Ausführungsbeispiele unter Bezugnahme auf die Zeichnungen erläutert.

Es zeigen:
- Figuren 1 a) bis d): verschiedene Ansichten einer ersten Variante eines Verpackungsteils gemäß der Erfindung,
- Figuren 2 a) bis g): verschiedene Ansichten einer zweiten Variante eines Verpackungsteils gemäß der Erfindung,
- Figuren 3 a) bis e): verschiedene Ansichten einer ersten Variante einer Verpackungseinlage als Verpackungsteil gemäß der Erfindung,
- Figur 4 a) bis e): verschiedene Ansichten einer zweiten Variante einer Verpackungseinlage als Verpackungsteil gemäß der Erfindung; und
- Figur 5a) und b): eine dritte Variante des Stützkörpers und einer entsprechenden Einlage.

Es wird zunächst Bezug genommen auf die Figur 1, welche eine erste Variante eines Verpackungsteils gemäß der Erfindung zeigt. Das in Figur 1 dargestellte Verpackungsteil 1 kann sowohl als einzelnes Verpackungsteil 1 zwischen einem zu verpackenden Gegenstand und einer Umverpackung angeordnet werden als auch Teil einer beispielsweise in den Figuren 3 und 4 dargestellten Einlage 15 als Verpackungsteil 1 gemäß der Erfindung sein. Im ersteren Fall ist es sinnvoll, das zu verpackende Gut bzw. den zu verpackenden Gegenstand auf einer Vielzahl von Verpackungsteilen 1 mit der beispielsweise in Figur 1 dargestellten Konfiguration zu lagern.

Im einfachsten Fall umfasst das Verpackungsteil 1 einen Stützkörper 2, der als spitzhutförmiger Hohlkörper beispielsweise aus Altpapier Faserguss ausgebildet ist. Der Stützkörper 2 hat eine Basis mit einem verhältnismäßig großen rechteckigen, im vorliegenden Fall quadratischen, Basisquerschnitt. An der Basis des Stützkörpers 2 ist ein umlaufender, flanschartiger Kragen 4 vorgesehen, der eine Lagersohle bildet. Der Stützkörper 2 kann alternativ auch auf einer beliebig gestalteten Grundplatte angeordnet sein. Der Stützkörper 2 verjüngt sich in Richtung auf eine firstartige Spitze 3. Der Stützkörper 2 kann beispielsweise im einfachsten Fall mit dem flanschartigen Kragen 5 auf dem Boden eines Kartons als Umverpackung platziert werden. Die firstartige Spitze 3 lagert dann den in die Umverpackung einzubringenden Gegenstand, wobei der Stützkörper 2 auf diese Art und Weise als Entkopplungselement für den zu lagernden Gegenstand dient. Ist das Verpackungsteil 1 als mattenförmige Einlage 15 ausgebildet, wie sie beispielsweise in den Figuren 3 und 4 dargestellt ist, wird die Lagersohle von einer durchbrochenen gitterförmigen Unterseite der Einlage 15 gebildet, wie nachstehend noch beschrieben wird.

Der Stützkörper 2 ist gemäß Figur 1 beispielhaft als polyederförmiger Hohlkörper (Vielflächner) ausgebildet, der vier sich von dem Kragen 5 erhebende, zusammenlaufende Schrägflächen 6 aufweist, die, wie dies insbesondere aus Figur 1a) erkennbar ist, sich in Bezug auf die Ebene der Lagersohle bzw. auf die durch den Kragen 4 aufgespannte Ebene hier beispielhaft in unterschiedlichen Winkeln erstrecken. Diejenige Schrägfläche, die sich in einem verhältnismäßig steilen Winkel in Bezug auf die Lagersohle erstreckt, ist mit einem Durchbruch 7 versehen. Die dem Durchbruch 7 gegenüberliegende Schrägfläche 6 des Stützkörpers 2 besitzt eine verhältnismäßig geringere Neigung in Bezug auf die Lagersohle. Die beiden anderen Schrägflächen 6 weisen jeweils einen eine Knickkante (Schwächungslinie) bildenden Absatz 8 auf, der sich etwa parallel zu dem Kragen 4 bzw. zu der Lagersohle erstreckt. Die Absätze 8 bilden jeweils eine Schwächungslinie bzw. Sollknicklinie der Mantelfläche des Stützkörpers 2, die den Stützkörper in einem unteren Teil mit einem verhältnismäßig großen Basisquerschnitt und in einen oberen Teil mit einem verhältnismäßig kleineren Basisquerschnitt unterteilt.

Bei auf die Spitze 3 des Stückkörpers 2 senkrecht oder schräg einwirkenden Kräften, beispielsweise bedingt durch die Gewichtskraft des zu verpackenden / zu transportierenden Gegenstandes, kann je nach Höhe der Belastung der obere Teil des Stützkörpers 2 in den unteren Teil des Stützkörpers 2 eingedrückt werden, wobei das Material des Stützkörpers 2 dabei vorzugsweise irreversibel verformt wird. Das Hohlkörpervolumen des unteren Teils des Stützkörpers 2 ist so bemessen, dass der untere Teil des Stützkörpers das Volumen des oberen Teils des Stützkörpers 2 zumindest teilweise, typischerweise jedoch vollständig aufnehmen kann. Durch die unterschiedliche Neigung der einander gegenüberliegenden geschlossenen und der durchbrochenen Schrägfläche 6 wird das Eindrücken der Spitze 3 des Stützkörpers begünstigt, und zwar derart, dass sich der obere Teil des Stützkörpers 2 innerhalb des Hohlkörpervolumens des unteren Teils des Stützkörpers 2 in Falten legt und den unteren Teil des Stützkörpers 2 dabei stabilisiert.

Ein zweites Ausführungsbeispiel eines Verpackungsteils 1 gemäß der Erfindung ist in Figur 2 dargestellt. Gleiche Teile des Verpackungsteils 1 sind dort mit gleichen Bezugszeichen versehen. Der in Figur 2 dargestellte Stützkörper 2 erhebt sich dort von einer dreieckigen Grundplatte 9. Die Grundplatte kann jede andere wünschenswerte Kontur aufweisen. Der Stützkörper 2 hat einen runden Basisquerschnitt und ist im Wesentlichen rotationssymmetrisch ausgebildet. Dieser verjüngt sich ausgehend von der Grundplatte 9 als Lagersohle in Richtung auf die Spitze 3. Der Stützkörper 2 ist ausgehend von der Grundplatte in Richtung auf die Spitze 3 insgesamt in drei konische Abschnitte unterteilt, nämlich einen Sockel 10 mit einem verhältnismäßig großen Basisquerschnitt, einen sich über dem Sockel 10 erstreckenden mittleren Konus 11 und einen die Spitze 3 bildenden Kegelstumpf 12. Der mittlere Konus 11 ist bezüglich des Sockels 10 mit einer hängenden bzw. in Richtung auf die Grundplatte 9 geneigten Schulter 13 abgesetzt. Die Schulter 13 bildet eine umlaufende Knickkante. Der Kegelstumpf 12 ist mit einer weiteren Schwächungslinie 14 zu dem mittleren Konus 11 abgesetzt.

Die Mantelfläche des Stützkörpers 2 ist mit einem von der Basis in Richtung auf die Spitze 3 schräg verlaufenden Anschnitt 17 versehen, der einen Durchbruch durch die Mantelfläche des Stützkörpers 2 bildet. Die Funktionsweise des Stützkörpers 2 gemäß dem zweiten in Figur 2 dargestellten Ausführungsbeispiels ist identisch zu der Funktionsweise des Stützkörpers 2 gemäß erstem Ausführungsbeispiel. Eine auf die Spitze 3 des Kegelstumpfs 12 einwirkende Kraft bewirkt, dass der Kegelstumpf 12 und gegebenenfalls auch, je nach Belastung, der mittlere Konus 11 in den Hohlkörperquerschnitt des Sockels 10 hineingedrückt werden.

In Figur 3 ist ein Ausführungsbeispiel des Verpackungsteils 1 gezeigt, dass als mattenförmige Einlage für eine Umverpackung ausgebildet ist. Alternativ kann das Verpackungsteil 1, wie es beispielsweise in den Figuren 3 und 4 dargestellt ist, zum Umwickeln eines zu transportierenden Gegenstandes verwendet werden. Die bevorzugte Anwendung ist allerdings die Platzierung der Einlage 15 auf dem Boden, an der Seitenwand oder auf der Unterseite des Deckels einer Umverpackung, derart, dass die die Lagersohle bildende Unterseite der Einlage 15 der betreffenden Seite der Umverpackung zugewandt ist.

Die Einlage 15 umfasst eine Vielzahl von Stützkörpern 2, die, mit Ausnahme von randseitig umlaufenden geschlossenen Stützkörpern 16, entsprechend den in Figur 1 dargestellten Stützkörpern 2 ausgebildet sind. Die Geometrie der geschlossenen Stützkörper 16 bzw. der Stützkörper 16 mit geschlossener Mantelfläche entspricht im Wesentlichen der Geometrie der in Figur 1 dargestellten Stützkörper 2. Die geschlossenen Stützkörper 16 bilden eine randseitige Einfassung der Einlage 15. Innerhalb des von den randseitig angeordneten Stützkörpern 16 gebildeten Rahmens sind die Stützkörper 2 regelmäßig in Spalten und Reihen angeordnet, wobei die in einer Reihe angeordneten Stützkörper in der Einlage 15 in gleicher Art und Weise ausgerichtet sind, d. h. ihre Durchbrüche 7 weisen alle zu einer Seite. Die in der benachbarten Reihe angeordneten Stützkörper sind um 180° gedreht angeordnet, d. h. deren Durchbrüche 7 weisen alle in die entgegengesetzte Richtung (siehe Detail A in Figur 3 d)). Spaltenweise sind also die Stützkörper jeweils abwechselnd um 180° gedreht angeordnet. Daraus ergibt sich die aus Figur 3 c) ersichtliche Verschränkung der Spitzen 3 der Stützkörper 2, was im Hinblick auf eine sichere Lagerung des zu transportierenden Gutes vorteilhaft ist. Figur 3e) zeigt die Einlage gemäß Figur 3a) in vergrößerter perspektivischer Ansicht. Da die Stützkörper 2, 16 an ihrer Basis jeweils nach unten offen sind, hat die Einlage eine durchbrochene gitterförmigen Unterseite, so dass eine Vielzahl von Einlagen übereinander derart stapelbar sind, dass die Stützkörper 2, 16 übereinanderliegender Einlagen 5 einander durchdringen.

Figur 4 zeigt eine andere Variante der Einlage 15 gemäß der Erfindung, bei der die Stützkörper 2 entsprechend der Darstellung in Figur 1 ausgebildet und angeordnet sind. Die Stützkörper 2, 16 sind in diagonalen Reihen zueinander angeordnet, wobei die Durchbrüche 7 einander benachbarter Stützkörper in einer Diagonale jeweils abwechselnd um 180° zueinander verdreht sind.

Figur 5b) zeigt eine weitere Variante der Einlage 15, bei welcher die Stützkörper 2 entsprechend Figur 5a) ausgebildet sind.

Für alle in den Figuren gezeigten Varianten der Einlage 15 gilt, dass jeweils zwei benachbarte bzw. gegenüberliegende Stützkörper 2 mit ihren offenen Durchbrüchen 7 in beliebiger Winkelstellung zueinander auf der Einlage 15 angeordnet sein können. Allerdings sollte (Kann-Vorschrift) pro Einlage 15 (vorzugsweise) jeweils eine einheitliche bewegliche relative Winkelanordnung ausgewählt und ausgebildet sein.

In den Figuren 3a) und 3e) sowie in den Figuren 4a) und 4e) sind die Einlagen entsprechend symmetrisch ausgebildet. Bei der Einlage gemäß Figur 5b) wurde davon abgewichen.

Auch die Ausbildung der Umrandung der Einlage 15 aus geschlossenen Stützkörpern 2 ohne Durchbrüche 7 gemäß den Figuren 3a), 3e), 4a), 4e) ist lediglich optional. Bei der Einlage gemäß Figur 5b) wurde davon abgewichen, indem die den umlaufenden Rand der Einlage bildenden Stützkörper zunächst teilweise mit Durchbrüchen ausgebildet sind.

### Bezugszeichenliste

- 1: Verpackungsteil
- 2: Stützkörper
- 3: Spitze des Stützkörpers
- 4: Kragen
- 5: Einlage
- 6: Schrägfläche
- 7: Durchbruch
- 8: Absatz
- 9: Grundplatte
- 10: Sockel
- 11: mittlerer Konus
- 12: Kegelstumpf
- 13: Schulter
- 14: Schwächungslinie
- 15: Einlage
- 16: Stützkörper
- 17: Anschnitt

## Patentansprüche

1. Verpackungsteil (1) zur Sicherung eines zu verpackenden Gegenstandes in einer Umverpackung, mit wenigstens einem als Entkopplungselement wirkenden Stützkörper (2,16), der als Hohlkörper ausgebildet ist und der aus einer Lagersohle hervorsteht, wobei der Stützkörper (2,16) im Bereich der Lagersohle einen Basisquerschnitt aufweist und sich in einer von der Lagersohle abgekehrten Richtung verjüngt, der Stützkörper (2,16) weiterhin in seiner Mantelfläche wenigstens eine Schwächungslinie (14) aufweist, die den Stützkörper in einen oberen Teil und einen unteren Teil unterteilt, und wobei der obere Teil des Stützkörpers (2,16) entlang der Schwächungslinie (14) unter Belastung vorzugsweise vollständig in den unteren Teil eindrückbar ist, **dadurch gekennzeichnet, dass** wenigstens eine Mantelfläche oder ein Teil der Mantelfläche des wenigstens einen Stützkörpers (2,16) durchbrochen ist und dass sich wenigstens ein Durchbruch (7) in wenigstens einer Mantelfläche des Stützkörpers (2,16) in einer in Bezug auf die Lagersohle schräg verlaufenden Ebene erstreckt.

2. Verpackungsteil nach Anspruch 1, **dadurch gekennzeichnet, dass** das Hohlkörpervolumen des unteren Teils des Stützkörpers (2,16) so bemessen ist, dass der untere Teil des Stützkörpers (2,16) das Volumen des oberen Teils vollständig aufnehmen kann.

3. Verpackungsteil nach einem der Ansprüche 1 oder 2, **dadurch gekennzeichnet, dass** dieses als mattenförmige Einlage (15) für eine Umverpackung ausgebildet ist, die eine Vielzahl der vorzugsweise regelmäßig angeordneten Stützkörper (2,16) aufweist.

4. Verpackungsteil nach einem der Ansprüche 1 bis 3, **dadurch gekennzeichnet, dass** der wenigstens eine Stützkörper (2,16) eine Geometrie aufweist, die ausgewählt ist aus einer Gruppe umfassend domförmige, höckerförmige kuppelförmige, kegelförmige, kegelstumpfförmige, pyramidenförmige, pyramidenstumpfförmige, prismenförmige oder andere polyederförmige, runde oder ovale Geometrien.

5. Verpackungsteil nach einem der Ansprüche 1 bis 4, **dadurch gekennzeichnet, dass** die wenigstens eine Schwächungslinie (14) in einem oder durch einen Absatz (8), eine Kante oder Knick, insbesondere einen Doppelknick in der Mantelfläche des wenigstens einen Stützkörpers (2,16) ausgebildet ist.

6. Verpackungsteil nach einem der Ansprüche 1 bis 5, **dadurch gekennzeichnet, dass** dieses als Formteil aus Pappmaché, Karton, Faserguss, Kunststoff, z.B. Polymerschaum, oder Kombinationen dieser Materialien gebildet ist.

7. Verpackungsteil nach einem der Ansprüche 4 bis 6, **dadurch gekennzeichnet, dass** wenigstens eine der Schrägflächen (6) des Polyeders in einem Winkelbereich zwischen 40° und 80° gegenüber der Ebene der Lagersohle geneigt ist.

8. Verpackungsteil nach Anspruch 7 **dadurch gekennzeichnet, dass** die Schrägflächen (6) des wenigstens einen Stützkörpers (2,16) eine unterschiedliche Neigung in Bezug auf die Ebene der Lagersohle aufweisen.

9. Verpackungsteil nach einem der Ansprüche 1 bis 8, **dadurch gekennzeichnet, dass** eine Vielzahl von zu einer mattenförmigen Einlage (15) angeordneten Stützkörpern (2,16) mit jeweils wenigstens einer durchbrochenen Schrägfläche (6) und/oder mit Schrägflächen (6) unterschiedlicher Neigung abwechselnd jeweils um 180° um eine in Bezug auf die Lagersohle senkrechte Achse zueinander verdreht angeordnet sind.

10. Verpackungsteil nach Anspruch 9, **dadurch gekennzeichnet, dass** die Stützkörper (2,16) so zueinander angeordnet sind, dass die durchbrochenen Schrägflächen (6) benachbarter Stützkörper (2,16) reihenweise oder spaltenweise in entgegengesetzter Richtung ausgerichtet sind.

11. Verpackungsteil nach einem der Ansprüche 9 oder 10, **dadurch gekennzeichnet, dass** die mattenförmige Einlage (15) einen umlaufenden Rand aufweist, der durch Stützkörper (16) gebildet wird, deren Nachgiebigkeit bei Belastung geringer ist als die Nachgiebigkeit der übrigen Stützkörper (2).

12. Verpackungsteil nach Anspruch 11, **dadurch gekennzeichnet, dass** die Stützkörper, welche den umlaufenden Rand bilden, zumindest teilweise geschlossen ohne Durchbruch in ihren Mantelflächen ausgebildet sind.

## Claims

1. Packaging part (1) for securing an object to be packed in an outer packaging comprising at least one supporting body (2, 16) acting as a decoupling element, which is formed as a hollow body and which projects from a bearing base, wherein the supporting body (2, 16) comprises a base cross-section in the area of the bearing base and tapers in a direction facing away from the bearing base; the supporting body (2, 16) continues to comprise at least one weakening line (14) in its shell surface, which divides the supporting body into an upper part and a lower part, and wherein the upper part of the supporting body (2, 16) can preferably be fully depressed into the lower part along the weakening line (14) when subjected to stress, **characterized in that** at least one shell surface or part of the shell surface of at least one supporting body (2, 16) has been broken through and that at least one breakthrough (7) in at least one shell surface of the supporting body (2, 16) extends on a plane running in a sloping manner with respect to the bearing base.

2. The packaging part according to Claim 1, **characterized in that** the hollow body volume of the lower part of the supporting body (2, 16) is dimensioned in such that the lower part of the supporting body (2, 16) can fully hold the volume of the upper part.

3. The packaging part according to any one of the Claims 1 or 2, **characterized in that** it is designed as a mat-shaped insert (15) for an outer packaging which comprises a plurality of the supporting bodies (2, 16), which are preferably arranged in a regular manner.

4. The packaging part according to any one of the Claims 1 to 3, **characterized in that** at least one supporting body (2, 16) comprises a geometry selected from a group comprising dome-shaped, bump-shaped-dome-shaped, cone-shaped, truncated-cone-shaped, pyramid-shaped, truncated-pyramid-shaped, prism-shaped or other polyhedron-shaped, round or oval geometries.

5. The packaging part according to any one of the Claims 1 to 4, **characterized in that** at least one weakening line (14) is formed in or via a section (8), an edge or bend, in particular, a double bend in the shell surface of at least one supporting body (2, 16).

6. The packaging part according to any one of the Claims 1 to 5, **characterized in that** it is formed as a moulded part made of papier-mache, cardboard, moulded pulp, plastic (e.g., polymer foam) or combinations of these materials.

7. The packaging part according to any one of the Claims 4 to 6, **characterized in that** at least one of the sloping surfaces (6) of the polyhedron is inclined at an angular range between 40° and 80° with respect to the plane of the bearing base.

8. The packaging part according to Claim 7 **characterized in that** the sloping surfaces (6) of at least one supporting body (2, 16) comprise a different inclination with respect to the plane of the bearing base.

9. The packaging part according to any one of the Claims 1 to 8, **characterized in that** a plurality of supporting bodies (2, 16) arranged to form a mat-shaped insert (15), each with at least one broken-through sloping surface (6) and/or with sloping surfaces (6) at different inclinations, are arranged alternately across 180° around an axis perpendicular to each other with respect to the bearing base.

10. The packaging part according to Claim 9, **characterized in that** the supporting bodies (2, 16) are arranged in relation to each other in such a way that the broken-through sloping surfaces (6) of adjacent support bodies (2, 16) are aligned in rows or columns in opposing directions.

11. The packaging part according to any one of the Claims 9 or 10, **characterized in that** the mat-shaped insert (15) comprises a circumferential edge formed by support bodies (16) whose flexibility when subjected to stress is less than the flexibility of the other support bodies (2) .

12. The packaging part according to Claim 11, **characterized in that** the supporting bodies forming the circumferential edge are at least partially closed without a breakthrough in their shell surfaces.

## Revendications

1. Élément d'emballage (1), destiné à sécuriser un objet à emballer dans un suremballage, pourvu d'au moins un corps de support (2,16) faisant office d'élément de désaccouplement, qui est conçu sous la forme d'un corps creux et qui déborde à partir d'une semelle d'appui, le corps de support (2,16) comportant dans la zone de la semelle d'appui une section transversale de base et s'effilant dans une direction qui se détourne de la semelle d'appui, le corps de support (2,16) comportant par ailleurs dans sa surface d'enveloppe au moins une ligne d'affaiblissement (14), qui divise le corps de support en une partie supérieure et une partie inférieure et la partie supérieure du corps de support (2,16) étant susceptible d'être enfoncée le long de la ligne d'affaiblissement (14) sous contrainte, de préférence totalement dans la partie inférieure, **caractérisé en ce qu'**au moins une surface d'enveloppe ou une partie de la surface d'enveloppe de l'au moins un corps de support (2,16) est ajourée et **en ce qu'**au moins un ajour (7) s'étend dans au moins une surface d'enveloppe du corps de support (2,16), dans un plan s'écoulant en oblique par rapport à la semelle d'appui.

2. Élément d'emballage selon la revendication 1, **caractérisé en ce que** le volume du corps creux de la partie inférieure du corps de support (2,16) est dimensionné de telle sorte que la partie inférieure du corps de support (2,16) soit susceptible de recevoir totalement le volume de la partie supérieure.

3. Élément d'emballage selon l'une quelconque des revendications 1 ou 2, **caractérisé en ce que** ce dernier est conçu sous la forme d'un insert (15) en forme de natte pour un suremballage, qui comporte une pluralité des corps de support (2,16), placés de préférence de manière régulière.

4. Élément d'emballage selon l'une quelconque des revendications 1 à 3, **caractérisé en ce que** l'au moins un corps de support (2,16) présente une géométrie qui est sélectionnée dans un groupe comprenant les géométries en forme de dôme, en forme de protubérance, en forme de coupole, de forme conique, de forme tronconique, de forme pyramidale, de forme pyramidale tronquée, en forme de prisme ou en forme d'un autre polyèdre, rondes ou ovales.

5. Élément d'emballage selon l'une quelconque des revendications 1 à 4, **caractérisé en ce que** l'au moins une ligne d'affaiblissement (14) est conçue dans ou par un talon (8), une arête ou un coude, notamment un double-coude dans l'au moins un corps de support (2,16) .

6. Élément d'emballage selon l'une quelconque des revendications 1 à 5, **caractérisé en ce que** celui-ci est constitué par une pièce moulée en papier mâché, en carton, en fibre moulée, en matière plastique, par exemple en mousse de polymère ou en des associations desdites matières.

7. Élément d'emballage selon l'une quelconque des revendications 4 à 6, **caractérisé en ce qu'**au moins l'une des surfaces obliques (6) du polyèdre est inclinée dans une plage angulaire comprise entre 40° et 80° par rapport au plan de la semelle d'appui.

8. Élément d'emballage selon la revendication 7 **caractérisé en ce que** les surfaces obliques (6) de l'au moins corps de support (2,16) présentent une inclinaison différente par rapport au plan de la semelle d'appui.

9. Élément d'emballage selon l'une quelconque des revendications 1 à 8, **caractérisé en ce qu'**une pluralité de corps de support (2,16) placés en un insert (15) en forme de natte, pourvus chacun d'au moins une surface oblique (6) ajourée et / ou de surfaces obliques (6) de différente inclinaison sont placés alternativement, en étant tournés les uns par rapport aux autres, chaque fois de la valeur de 180° autour d'un axe perpendiculaire par rapport à la semelle d'appui.

10. Élément d'emballage selon la revendication 9, **caractérisé en ce que** les corps de support (2,16) sont placés les uns par rapport aux autres de telle sorte que les surfaces obliques (6) ajourées de corps de support (2,16) voisins soient orientées en rangées ou en colonnes dans une direction opposée.

11. Élément d'emballage selon l'une quelconque des revendications 9 ou 10, **caractérisé en ce que** l'insert (15) en forme de natte comporte un bord périphérique, qui est constitué par des corps de support (16), dont la résilience sous contrainte est inférieure à la résilience du reste du corps de support (2).

12. Élément d'emballage selon la revendication 11, **caractérisé en ce que** les corps de support, lesquels constituent le bord périphérique sont conçus en étant partiellement pleins, sans ajour dans leurs surfaces d'enveloppe.
